# EUROPÄISCHE PATENTANMELDUNG

(11) **EP 2 149 536 A1**
(43) Veröffentlichungstag der Anmeldung: **03.02.2010**
(21) Anmeldenummer: 09006125.0
(22) Anmeldetag: 05.05.2009
(51) Int. Cl.: B66F 9/18, B66C 1/62

(54) **Vorfahren zum Transport und/oder zur Positionierung eines Werkstückes**

(30) Priorität: 31.07.2008 DE 102008035733
(71) Anmelder: Liebherr-Hydraulikbagger GmbH, 88457 Kirchdorf/Iller (DE)
(72) Erfinder: Herzog, Matthias, 88400 Biberach an der Riss (DE); Seifried, Werner, 89075 Ulm (DE); Asam, Dirk, 89081 Ulm (DE); Remiger, Reinhard, 88457 Kirchdorf an der Iller (DE)
(74) Vertreter: Laufhütte, Dieter

(57) **Zusammenfassung**

Die vorliegende Erfindung betrifft ein Verfahren zum Transport und/oder zur Positionierung eines Werkstückes (1) während eines Produktionsprozesses, insbesondere zum Transport und/oder zur Positionierung eines Stahlbauteiles in einer Lackieranlage. Dabei erfolgt der Transport und/oder die Positionierung des Werkstückes (1) mittels eines Materialumschlaggerätes (10) mit einem Unterwagen (11) mit Fahrwerk (12), einem auf dem Unterwagen (11) um eine vertikale Drehachse drehbaren Oberwagen (15) und einer am Oberwagen (15) um eine horizontale Achse angelenkte Ausrüstung (16), welcher über Hydraulikzylinder (19,20,21) verstellbar ist.

## Beschreibung

Die vorliegende Erfindung betrifft ein Verfahren zum Transport und/oder zur Positionierung eines Werkstückes während eines Produktionsprozesses, insbesondere zum Transport und/oder zur Positionierung eines Stahlbauteiles in einer Lackieranlage.

Für die interne Logistik in Produktionsstätten zum Transport und zur Positionierung der Werkstücke, insbesondere zum Transport und zur Positionierung von Stahlbauteilen in einer Lackieranlage kommen derzeit Systeme wie Krane und Gabelstapler zum Einsatz. An der Decke der Produktionshalle montierte Laufkatzenkrane sind dabei in ihrer Konstruktion aufwendig und wenig flexibel. Insbesondere erlauben sie nur einen Transport der Werkstücke innerhalb der Halle. Gabelstapler sind dagegen für eine präzise Positionierung der Werkstücke nur eingeschränkt geeignet.

Aufgabe der vorliegenden Erfindung ist es daher, ein verbessertes Verfahren zum Transport und/oder der Positionierung eines Werkstückes während eines Produktionsprozesses zur Verfügung zu stellen.

Erfindungsgemäß wird diese Aufgabe von einem Verfahren gemäß Anspruch 1 gelöst. Dabei erfolgt der Transport und/oder die Positionierung des Werkstückes mittels eines Materialumschlaggeräts mit einem Unterwagen mit Fahrwerk, einem auf dem Unterwagen um eine vertikale Drehachse drehbaren Oberwagen und eine am Oberwagen um eine horizontale Achse angelenkte Ausrüstung, welche über Hydraulikzylinder verstellbar ist. Durch die Verwendung eines Materialumschlaggeräts lassen sich auch große und unhandliche Werkstücke problemlos transportieren und über die Bewegung der Ausrüstung exakt positionieren. Das Handling der Werkstücke, insbesondere das Handling von großen Stahlbauteilen, wird hierdurch erheblich vereinfacht.

Vorteilhafterweise wird dabei das Werkstück an der Ausrüstung angekoppelt, durch Bewegen der Ausrüstung angehoben und durch Verfahren des Materialumschlaggeräts transportiert. Vorteilhafterweise ist dabei als Anbauteil ein Kopplungselement zum Ankoppeln des Werkstücks an der Ausrüstung vorgesehen. Hierdurch können auch schwere Bauteile problemlos manipuliert werden.

Weiterhin vorteilhafterweise wird eine Rotatoreinheit eingesetzt, um das Werkstückes in eine gewünschte Position zu drehen. Vorteilhafterweise ist die Rotatoreinheit dabei am freien Ende der Ausrüstung angeordnet. Hierdurch kann z. B. ein Großstahlbauteil von den Traversen einer Lackieranlage entnommen, gedreht und in Fahrstellung gebracht werden. Weiterhin kann dieses Bauteil unter Einhaltung einer Tordurchfahrtshöhe (z. B. weniger als 6 m) zu einem Lagerplatz transportiert und dort unter entsprechender Positionierung abgelegt werden. Ebenso ist ein Transport solcher Stahlbauteile zur Lackieranlage und die genaue Positionierung auf der Lackieranlage möglich. Die Rotatoreinheit ist vorteilhafterweise an einer Schnellkopplung der Ausrüstung angekoppelt.

Vorteilhafterweise ist das Kopplungselement zum Manipulieren der Stahlbauteile an einer Schnellkopplung der Ausrüstung oder, wenn eine Rotatoreinheit eingesetzt wird, an einer Schnellkopplung der Rotatoreinheit angekoppelt.

Das erfindungsgemäße Verfahren umfasst noch weitere Logistikaufgaben, welche unter Verwendung des Materialumschlaggeräts durchgeführt werden, wozu vorteilhafterweise entsprechende Anbauteile an der Ausrüstung des Materialumschlaggeräts montiert werden. So kann insbesondere das Entladen von Gewichten z. B. von einem Tieflader mittels einer Gabelzange, das Manipulieren von Paletten mittels einer entsprechenden Palettenzange, das Manipulieren von langen Bauteilen mittels einer Traverse und/oder das Manipulieren z. B. von Blechen im Stahlbau mittels einer Vakuumhebeanlage durch den Materialumschlaggerät vorgenommen werden. Hierzu werden an der Ausrüstung des Materialumschlaggeräts die entsprechenden Anbaugeräte montiert. Weiterhin kann eine Ausrüstungsverlängerungverlängerung eingesetzt werden, um größere Reichweiten zu erlangen.

Die vorliegende Erfindung umfaßt weiterhin die Verwendung eines Materialumschlaggeräts mit einem Unterwagen mit Fahrwerk, einem auf dem Unterwagen um eine vertikale Drehachse drehbaren Oberwagen und eine am Oberwagen um eine horizontale Achse angelenkte Ausrüstung, welcher über Hydraulikzylinder verstellbar ist, zur Durchführung eines Verfahrens, wie es oben beschrieben wurde. Insbesondere umfasst die vorliegende Erfindung dabei die Verwendung eines Materialumschlaggeräts zum Transport und/oder zur Positionierung eines Werkstückes während eines Produktionsprozesses, insbesondere zum Transport und/oder zur Positionierung eines Stahlbauteils in einer Lackieranlage. Hierdurch ergeben sich die gleichen Vorteile, wie sie bereits oben bezüglich des Verfahrens beschrieben wurden. Wie bereits dargestellt, kann der Materialumschlaggerät dabei auch zur Durchführung weiterer Logistikaufgaben eingesetzt werden.

Die vorliegende Erfindung umfasst weiterhin ein Kopplungselement, durch welches ein Werkstück an der Ausrüstung eines Materialumschlaggeräts ankoppelbar und während eines Produktionsprozesses transportierbar und/oder positionierbar ist.

Durch das Kopplungselement kann das Werkstück dabei gezielt aufgenommen und positioniert werden. Insbesondere erlaubt das Kopplungselement dabei ein punktgenaues Aufnehmen des Werkstücks. Insbesondere ist das Kopplungselement dabei vorteilhafterweise so ausgeführt, dass das Werkstück gezielt an einem Ankoppelpunkt ankoppelbar ist. Das Kopplungselement kann dabei spezifisch auf das zu transportierende Werkstück zugeschnitten sein.

Weiterhin vorteilhafterweise ist das Kopplungselement dabei an der Schnellkopplung einer Ausrüstung oder einer Rotatoreinheit eines Materialumschlaggeräts ankoppelbar. Hierdurch kann das Kopplungselement seinerseits problemlos mit der Ausrüstung bzw. einer Rotatoreinheit des Materialumschlaggeräts verbunden werden.

Die vorliegende Erfindung umfasst weiterhin ein Set aus einem erfindungsgemäßen Kopplungselement und mindestens einem weiteren Anbauteil zur Durchführung weiterer Logistikaufgaben. Das weitere Anbauteil ist dabei ebenfalls an der Ausrüstung des erfindungsgemäßen Materialumschlaggeräts ankoppelbar und dient der Aufnahme von Gütern, welche während des Produktionsprozesses ebenfalls transportiert werden müssen. Insbesondere umfasst das Set dabei eine Palettenzange, einen Gabelträger, eine Vakuumhebeanlage und/oder eine Traverse. Weiterhin kann eine Ausrüstungsverlängerung zur Verlängerung der Reichweite des Materialumschlaggeräts vorgesehen sein. Durch das erfindungsgemäße Set lässt sich der erfindungsgemäße Materialumschlaggerät so für eine Vielzahl von Handlingaufgaben einsetzen.

Die vorliegende Erfindung umfasst weiterhin einen Materialumschlaggerät mit einem Unterwagen mit Fahrwerk, einem auf dem Unterwagen um eine vertikale Drehachse drehbaren Oberwagen und eine am Oberwagen um eine horizontale Achse angelenkte Ausrüstung , welche über Hydraulikzylinder verstellbar ist, wobei erfindungsgemäß ein Kopplungselement vorgesehen ist, wie es oben beschrieben wurde. Durch das Kopplungselement kann das Werkstück dabei gezielt aufgenommen und positioniert werden. Insbesondere ist das Kopplungselement dabei vorteilhafterweise so ausgeführt, dass das Werkstück gezielt an einem Ankoppelpunkt ankoppelbar ist. Das Kopplungselement ist dabei vorteilhafterweise spezifisch auf das zu transportierende Werkstück zugeschnitten.

Vorteilhafterweise ist an der Ausrüstung des erfindungsgemäßen Materialumschlaggeräts dabei eine Rotatoreinheit vorgesehen, durch welche das Werkstück in eine gewünschte Position drehbar ist. Hierdurch kann das Werkstück beim Aufnehmen, Ablegen und zum Transport in die jeweils benötigte Position gedreht werden.

Die vorliegende Erfindung wird nun anhand eines Ausführungsbeispiels sowie Zeichnungen näher dargestellt.

Dabei zeigen
- Figuren 1 und 2: ein Ausführungsbeispiel des erfindungsgemäßen Materialumschlaggeräts bei der Durchführung eines erfindungsgemäßen Verfahrens.

In Figuren 1 und 2 ist ein Ausführungsbeispiel des erfindungsgemäßen Materialumschlaggeräts 10 beim Transport eines Werkstückes 1 gemäß dem erfindungsgemäßen Verfahren gezeigt. Der Materialumschlaggerät weist dabei einen Unterwagen 11 mit einem Fahrwerk 12 auf, welches zwei bereifte Achsen umfasst. Auf dem Unterwagen 11 ist mittels eines Drehkranzes 14 der Oberwagen 15 um die vertikale Drehachse 13 drehbar angeordnet. Am Oberwagen 15 ist an Anlenkpunkten 22 die Ausrüstung 16 um eine horizontale Achse schwenkbar angelenkt. Die Ausrüstung 16 ist zweiteilig ausgeführt und umfaßt Ausrüstungslemente 17 und 18. Die Ausrüstung ist über Hydraulikzylinder 19, 20 und 21 bewegbar.

Am freien Ende der Ausrüstung 16 ist ein Schnellwechsler 25 vorgesehen, an welchem im Ausführungsbeispiel eine Rotatoreinheit 30 angekoppelt ist. Die Rotatoreinheit 30 weist wiederum eine Schnellkopplung 35 auf, an welcher ein Ausführungsbeispiel eines erfindungsgemäßen Kopplungselementes angekoppelt ist. Das Kopplungselement 40 dient dabei dem Ankoppeln eines Werkstückes 1 an der Ausrüstung 16 des erfindungsgemäßen Materialumschlaggeräts, um das Werkstück während eines Produktionsprozesses transportieren und/oder positionieren zu können. Das Kopplungselement 40 weist dabei eine Aufnahmevorrichtung zur Aufnahme des Werkstückes auf.

Bei dem Werkstück 1 handelt es sich im gezeigten Ausführungsbeispiel um ein großes Stahlbauteil, welches mittels des Materialumschlaggeräts in einer Lackieranlage transportiert und positioniert wird. Das Werkstück wird dabei an der Ausrüstung angekoppelt, durch Bewegung der Ausrüstung von den Traversen der Lakkieranlage angehoben und durch Verfahren des Materialumschlaggeräts transportiert. Auch der Transport des Stahlbauteils zur Lackieranlage und das positionsgenaue Ablegen auf den Traversen der Lackieranlage wird mittels des Materialumschlaggeräts durchgeführt. Dabei ist es durch die Rotatoreinheit 30 möglich, das Werkstück in beliebige Positionen zu verbringen.

In Figur 1 ist dabei eine Stellung gezeigt, in welcher das Stahlbauteil gerade angehoben wurde. In Figur 2 ist eine Stellung gezeigt, in welcher eine zulässige Tordurchfahrtshöhe von z. B. 6 m eingehalten werden kann. Das Großstahlbauteil 1 ist dabei in Fahrstellung gebracht und kann unter Einhaltung einer Transporthöhe zum Lagerplatz transferiert werden. Auch dort kann das Werkstück entsprechend positioniert werden.

Weiterhin können neben dem Kopplungselement andere Anbauteile vorgesehen sein, mittels derer der erfindungsgemäße Materialumschlaggerät weitere Handlingaufgaben übernehmen kann. Z. B. kann dabei eine drehbare Zange zur Aufnahme von Paletten vorgesehen sein. Weiterhin kann ein Gabelträger eingesetzt werden, um Bauteile auf Paletten direkt von einem LKW zu entladen. Weiterhin können Anbaugeräte wie eine Vakuumhebeanlage eingesetzt werden, um beispielsweise Bleche im Stahlbau zu manipulieren. Ebenso kann eine Lasttraverse, insbesondere eine Lasttraverse mit Rotatoreinheit, eingesetzt werden, um lange Bauteile unter Einhaltung einer maximalen Transporthöhe zu einem Lagerplatz oder lagegerecht direkt an den Montageplatz zu transferieren.

Der erfindungsgemäße Materialumschlaggerät ist dabei hinsichtlich seines Ballastes, der Auslegung der Ausrüstung sowie gegebenenfalls unter Verwendung einer Druckzuschaltstufe an die Verwendung zum Transport und zur Positionierung von Werkstücken angepaßt. Weiterhin kann eine Ausrüstungsverlängerung am Schnellwechsler 25 der Ausrüstung vorgesehen werden, um größere Reichweiten zu ermöglichen.

Die Verwendung des Materialumschlaggeräts ermöglicht ein ebenso flexibles wie einfaches Verfahren zum Transport und zum Positionieren von Werkstücken, insbesondere zum Transport und zum Positionieren von Stahlbauteilen in einer Lackieranlage. Dabei kann der Materialumschlaggerät, wie beschrieben, auch für weitere Handlingaufgaben im Logistikbereich eingesetzt werden, wozu entsprechende Anbauteile vorgesehen sind.

## Patentansprüche

1. Verfahren zum Transport und/oder zur Positionierung eines Werkstückes während eines Produktionsprozesses, insbesondere zum Transport und/oder zur Positionierung eines Stahlbauteiles in einer Lackieranlage,
**dadurch gekennzeichnet,**
**dass** der Transport und/oder die Positionierung des Werkstückes mittels eines Materialumschlaggeräts mit einem Unterwagen mit Fahrwerk, einem auf dem Unterwagen um eine vertikale Drehachse drehbaren Oberwagen und eine am Oberwagen um eine horizontale Achse angelenkte Ausrüstung, welcher über Hydraulikzylinder verstellbar ist, erfolgt.

2. Verfahren nach Anspruch 1, wobei das Werkstück an der Ausrüstung angekoppelt, durch Bewegen der Ausrüstung angehoben und durch Verfahren des Materialumschlaggeräts transportiert wird.

3. Verfahren nach Anspruch 1 oder 2, wobei eine Rotatoreinheit eingesetzt wird, um das Werkstückes in eine gewünschte Position zu drehen.

4. Verfahren nach einem der vorangegangenen Ansprüche, wobei weitere Logistikaufgaben unter Verwendung des Materialumschlaggeräts durchgeführt werden, wozu vorteilhafterweise entsprechende Anbauteile an der Ausrüstung des Hydraulikbaggers montiert werden.

5. Verwendung eines Materialumschlaggeräts mit einem Unterwagen mit Fahrwerk, einem auf dem Unterwagen um eine vertikale Drehachse drehbaren Oberwagen und einer am Oberwagen um eine horizontale Achse angelenkte Ausrüstung, welcher über Hydraulikzylinder verstellbar ist, zur Durchführung eines Verfahrens nach einem der vorangegangen Ansprüche.

6. Kopplungselement, durch welches ein Werkstück an der Ausrüstung eines Materialumschlaggeräts ankoppelbar und während eines Produktionsprozesses transportierbar und/oder positionierbar ist.

7. Kopplungselement nach Anspruch 6, welches an der Schnellkupplung einer Ausrüstung oder einer Rotatoreinheit des Materialumschlaggeräts ankoppelbar ist.

8. Set aus einem Kopplungselement nach Anspruch 6 oder 7 und mindestens einem weiteren Anbauteil zur Durchführung weiterer Logistikaufgaben.

9. Materialumschlaggeräts mit einem Unterwagen mit Fahrwerk, einem auf dem Unterwagen um eine vertikale Drehachse drehbaren Oberwagen und eine am Oberwagen um eine horizontale Achse angelenkte Ausrüstung, welcher über Hydraulikzylinder verstellbar ist, mit einem Kopplungselement nach Anspruch 6 oder 7.

10. Materialumschlaggerät nach Anspruch 9, wobei an der Ausrüstung eine Rotatoreinheit vorgesehen ist, durch welche das Werkstück in eine gewünschte Position drehbar ist.
